# EUROPÄISCHE PATENTSCHRIFT

(11) **EP 1 079 292 B1**
(45) Veröffentlichungstag und Bekanntmachung des Hinweises auf die Patenterteilung: **22.05.2002**
(21) Anmeldenummer: 00116540.6
(22) Anmeldetag: 31.07.2000
(51) Int. Cl.: G05D 7/00, F15B 13/043, G01F 25/00, F23D 11/16

(54) **Gasdruckregelanlage**
Gas pressure regulator
Régulateur de pression de gaz

(30) Priorität: 03.08.1999 DE 19936374
(43) Veröffentlichungstag der Anmeldung: 28.02.2001
(73) Patentinhaber: Truma Gerätetechnik GmbH & Co., 85640 Putzbrunn (DE)
(72) Erfinder: Brandtner, Josef, 82110 Germering (DE)
(74) Vertreter: Müller - Hoffmann & Partner

(56) Entgegenhaltungen:
- US-A- 3 604 632
- US-A- 3 813 916
- US-A- 4 023 593

## Beschreibung

Die Erfindung betrifft eine Gasdruckregelanlage.

Gasdruckregelanlagen finden z. B. bei der Versorgung eines Verbrauchers in einem Wohnwagen oder Caravan mit Brenngas Verwendung. Dazu wird die Gasdruckregelanlage an dem Flaschenventil einer Flüssiggas aufnehmenden Versorgungsflasche angeschraubt oder mittels eines Hochdruckschlauchs angekoppelt. Der in der Gasdruckregelanlage vorgesehene Betriebsdruckregler regelt den hohen Flaschendruck (z. B. 16 bar) auf einen für den nachgeschalteten Verbraucher geeigneten Betriebsdruck (z. B. 30 mbar) herunter.

Für den Nutzer ist es sehr komfortabel, wenn außer der als Betriebsflasche dienenden Gasversorgungsflasche noch eine weitere, als Reserveflasche dienende Gasflasche vorgesehen ist. Beim Umschalten der Gasversorgung von der Betriebsflasche zur Reserveflasche kann ihm auf verschiedene Weise mitgeteilt werden, daß sich seine Gasvorräte dem Ende zu neigen und ein Austausch von zumindest der Betriebsflasche erforderlich ist.

Zu diesem Zweck ist es bekannt (z. B. die Gasdruckregelanlage "DUOMATIC" der TRUMA Gerätetechnik GmbH & Co.) jede der Flaschen mit einem eigenen Druckregler zu versehen, wobei der zu der Betriebsflasche gehörende Betriebsdruckregler auf einen etwas höheren Wert (z. B. 33 mbar) eingestellt ist als ein zu der Reserveflasche gehörender Reservedruckregler (z. B. 27 mbar). Die Reglerausgänge werden über ein T-Stück zusammengeführt und mit dem Verbraucher verbunden. Dadurch stehen die von den Reglern abgegebenen Drücke gegeneinander, so daß im Falle einer Gasanforderung vom Verbraucher zunächst ausschließlich Druck von der Betriebsflasche geliefert wird. Erst wenn die Betriebsflasche so weit entleert ist, daß der Betriebsdruckregler nicht mehr den vorgewählten Druckwert halten kann, wodurch der Versorgungsdruck zum Verbraucher absinkt, wird der Reservedruckregler aktiv und die Reserveflasche beginnt sich zu entleeren. Zu diesem Zeitpunkt ist allerdings die Betriebsflasche bereits weitgehend erschöpft.

Ähnliche Gasdruckregelanlagen sind auch aus der DE 298 02 433 U1, der DE-GM 722 91 47 und der DE-GM 169 04 91 bekannt. Auch hier ist es möglich, zwischen einer ersten und einer zweiten Gasvorratsflasche umzuschalten, wobei die Wirkprinzipien dieser Anlagen darauf beruhen, dass für jede Gasvorratsflasche ein separates Druckminderventil vorhanden ist, die Druckräume der beiden Druckminderventile miteinander verbunden sind und die Druckminderventile auf unterschiedlich hohe Regeldrücke eingestellt sind. Sinkt der Druck in der einen Gasflasche unter den Druck, der an dem Druckminderventil für den niedrigeren Druck eingestellt ist, erfolgt eine selbsttätige Umschaltung auf die andere Gasvorratsflasche.

Noch komfortabler ist eine Lösung, bei der jede der Gasflaschen mit einem Mitteldruckregler ausgestattet ist, wobei der Mitteldruckregler der Betriebsflasche auf einen höheren Wert (z. B. 600 mbar) eingestellt ist als der Mitteldruckregler der Reserveflasche (z. B. 300 mbar). Die Ausgänge der Mitteldruckregler werden wiederum zusammengeführt und an einen Betriebsdruckregler geleitet, der den für den Verbraucher erforderlichen Betriebsdruck (z. B. 30 mbar) einstellt. Bei dieser Anordnung kann das Umschalten zwischen der Betriebsflasche und der Reserveflasche noch zuverlässiger erfolgen. Vor allem wird ein versehentliches vorzeitiges Entleeren der Reserveflasche, was bei der zuerst geschilderten Lösung bei großer Gasmengenanforderung und einem durch einen begrenzten Durchlaß begründeten niedrigen Druck sowie einer zu geringen Differenz zwischen den eingestellten Drücken der Flaschenregler möglich ist, vermieden.

Auch wenn sich die geschilderten Lösungen in der Praxis bereits hervorragend bewährt haben, erfordern sie einen nicht unerheblichen baulichen Aufwand, der insbesondere im Falle einer Nachrüstung einer bereits vorhandenen Gasversorgungsanlage zu nicht unerheblichen Kosten führen kann.

Der Erfindung liegt die Aufgabe zugrunde, eine Gasdruckregelanlage anzugeben, die unter Beibehaltung der funktionellen Vorteile der bereits bekannten Anlagen einfacher aufgebaut ist, weniger Teile benötigt und ohne großen Aufwand nachrüstbar ist.

Die Aufgabe wird durch eine erfindungsgemäße Gasdruckregelanlage gemäß Patentanspruch 1 gelöst.

Bei der erfindungsgemäßen Gasdruckregelanlage sind drei Anschlüsse zum Anschließen von zwei Gasvorratsflaschen und einem Verbraucher vorgesehen, wobei - wie bereits bekannt - vor dem dritten Anschluß für den Verbraucher ein Betriebsdruckregler angebracht ist. Der Betriebsdruckregler wird mit dem ersten Anschluß, der zum Anschließen der Betriebsflasche dient, über ein Dreiwegeelement gekoppelt, an dessen dann noch freiem Ende ein Ventil, vorzugsweise ein Rückschlagventil, vorgesehen ist, das seinerseits mit einem an dem zweiten Anschluß und damit an der Reserveflasche vorgesehenen Mitteldruckregler gekoppelt ist. Das Ventil ist derart gestaltet, daß es eine Gasströmung nur in eine Richtung zuläßt, und zwar von dem Mitteldruckregler zu dem Dreiwegeelement. Dies aber auch nur dann, wenn ein Druckabfall der Strömung über dem Ventil besteht, d. h., wenn der Druck auf der Dreiwegeelement-Seite niedriger ist als der Druck auf der Seite des Mitteldruckreglers.

Bei dieser Anordnung wird zunächst nur Gas aus der Betriebsflasche entnommen und über den Betriebsdruckregler auf den für den Verbraucher erforderlichen Betriebsdruck heruntergeregelt. Dabei wird durch das Ventil verhindert, daß Gas mit Flaschendruck in den Bereich des Mitteldruckreglers bzw. einen Schlauch- oder Rohrabschnitt zwischen dem Ventil und dem Mitteldruckregler gelangt. Sobald die Betriebsflasche leer ist, fällt der Druck vor dem Betriebsdruckregler unter den Regeldruck des Mitteldruckreglers, woraufhin das Ventil und der Mitteldruckregler öffnen und Gas aus der Reserveflasche entnommen wird.

Die erfindungsgemäße Gasdruckregelanlage läßt sich in einfacher Weise auch bei bestehenden Gasversorgungsanlagen, bei denen z. B. eine Versorgungsflasche mit Betriebsdruckregler vorhanden ist, nachrüsten, indem das Dreiwegeelement zwischen dem zur Flache gehörigen Flaschenventil und dem vorhandenen Betriebsregler zusammen mit den weiteren Bauelementen eingebaut wird. Dies hat den Vorteil, daß die bereits vorhandenen Bauelemente ihre Funktion behalten und somit auch nach der Erweiterung kein Bauelement überflüssig wird, was eine wirtschaftliche Nutzung aller Komponenten ermöglicht.

Bei einer besonders vorteilhaften Weiterentwicklung der Erfindung sind der Betriebsdruckregler, das Dreiwegeelement und das Ventil zu einer Baueinheit, z. B. in einem Gußgehäuse, zusammengefaßt. Dadurch lassen sich Dichtstellen zwischen den genannten Bauelementen vermeiden, was den Montage- und Wartungsaufwand erheblich vermindert.

Bei einer weiteren vorteilhaften Ausbildung der Erfindung ist eine Druckanzeige zum Anzeigen eines Drucks vor dem Betriebsdruckregler vorgesehen. Weiterhin kann ein druckbeaufschlagbarer Signalgeber vorhanden sein, der bei Unterschreiten eines vorgegebenen Drucks in der Anlage ein Signal abgibt, das dem Nutzer - z. B. im Innenraum seines Wohnwagens - angezeigt werden kann. Der Signalgeber kann auch derart ausgebildet sein, daß er eine Ventilstellung des Rückschlagventils erfaßt.

Diese und weitere Vorteile und Merkmale der Erfindung werden nachfolgend anhand mehrerer Beispiele unter Zuhilfenahme der Figuren näher erläutert. Es zeigen:
- **Fig. 1**: eine erste Ausführungsform einer erfindungsgemäßen Gasdruckregelanlage: und
- **Fig. 2**: eine zweite Ausführungsform der Gasdruckregelanlage.

Bei der in Fig. 1 gezeigten ersten Ausführungsform der erfindungsgemäßen Gasdruckregelanlage ist eine mit Flüssiggas gefüllte Betriebsflasche 1 mit einem Flaschenventil 2 an einem ersten Anschluß 3 an ein Ende 4a eines als Dreiwegeelement dienenden T-Stücks 4 angekoppelt.

Ein weiteres Ende 4b des T-Stücks 4 kommuniziert mit einem Betriebsdruckregler 5, der einen dritten Anschluß 6 für einen nicht dargestellten Verbraucher, z. B. eine Heizung in einem Caravan, mit druckreduziertem Gas von z. B. 30 mbar speist.

An einem noch freien dritten Ende 4c des T-Stücks 4 sind nacheinander ein als Druckanzeige dienendes Manometer 7, ein Druckschalter 8, ein Rückschlagventil 9 und ein Mitteldruckregler 10 angeordnet. Der Mitteldruckregler 10 wird über einen zweiten Anschluß 11 von einer ebenfalls mit Flüssiggas gefüllten Reserveflasche 12 mit einem Flaschenventil 13 gespeist.

Das Rückschlagventil 9 ist derart eingebaut, daß es nur eine Gasströmung von dem Mitteldruckregler 10 zu dem T-Stück 4 zuläßt, jedoch nicht umgekehrt.

Nachfolgend wird die Funktion der Druckregelanlage erläutert.

Zunächst liegt ein Gasdruck von der Betriebsflasche 1 mit beispielsweise 16 bar an dem T-Stück 4, dem Betriebsdruckregler 5 und dem Rückschlagventil 9 an. Bei Anforderung durch den Verbraucher erzeugt der Betriebsdruckregler 5 einen Gasstrom am dritten Anschluß 6 mit einem Gasdruck von beispielsweise 30 mbar. Durch den am Rückschlagventil 9 anliegenden Flaschendruck (16 bar) wird das Rückschlagventil 9 geschlossengehalten. Auf der anderen Seite des Rückschlagventils 9 liegt ein von dem Mitteldruckregler 10 geregelter und von der Reserveflasche 12 gespeister Gasdruck von beispielsweise 600 mbar an, der nicht ausreicht, um das Rückschlagventil 9 zu öffnen. Dadurch wird einerseits sichergestellt, daß der hohe Flaschendruck aus der Betriebsflasche 1 nicht in zwischen dem Rückschlagventil 9 und dem Mitteldruckregler 10 vorhandene Rohre oder Schläuche 14 eindringen und möglicherweise Störungen hervorrufen kann. Zum anderen wird verhindert, daß bereits im regulären Betrieb, d. h. bei Entnahme aus der Betriebsflasche 1, auch Gas aus der Reserveflasche 12 entnommen werden kann, so daß ein unbemerktes Entleeren der Reserveflasche 12 verhindert wird.

Erst wenn die Betriebsflasche 1 soweit entleert ist, daß sie nur noch einen Druck bereitsstellt, der unter dem vom Mitteldruckregler 10 geregelten Druck - im vorliegenden Beispiel also unter 600 mbar - liegt, öffnet das Rückschlagventil 9 und Gas kann von der Reserveflasche 12 über den Mitteldruckregler 10 und das Rückschlagventil 9 zu dem Betriebsdruckregeler 5 strömen.

Zur Erhöhung des Komforts kann der Bediener an dem Manometer 7 den Zustand der Anlage ablesen. Wenn nämlich das Manometer 7 einen Druck in der Größenordnung des Drucks von dem Mitteldruckregler 10 anzeigt, bedeutet das, daß die Betriebsflasche 1 zumindest weitgehend geleert ist.

Dieser Zustand kann auch von dem als Signalgeber dienenden Druckschalter 8 erkannt werden, der bei Unterschreiten des vorgegebenen Drucks ein Signal erzeugt, das beispielsweise im Inneren des zu beheizenden Fahrzeugs angezeigt werden kann.

Der Druckschalter 8 kann auch direkt mit dem Rückschlagventil 9 gekoppelt sein und eine Stellung bzw. einen Schaltzustand des Rückschlagventils 9 detektieren und anzeigen.

Die in Fig. 2 gezeigte zweite Ausführungsform der Erfindung weist prinzipiell die gleiche Funktionalität auf. Jedoch sind das T-Stück 4, der Betriebsdruckregler 5 und das Rückschlagventil 9 in einer Baueinheit 20 zusammengefaßt.

Die Baueinheit 20 kann z. B. durch ein Gußgehäuse gebildet werden, wodurch sich die bei der ersten Ausführungsform noch erforderlichen Trenn- und damit Dichtstellen zwischen den einzelnen Bauelementen vermeiden lassen. Ein reduzierter Montage- und Wartungsaufwand ist die Folge.

Wenn die Anlage mit nur einer Betriebsflasche, jedoch ohne Reserveflasche betrieben werden soll, kann ein Eingang 21 am Rückschlagventil 9 mit einem nicht dargestellten Gewindestück dicht verschlossen werden. Um den Hochdruckschlauch 14 anschließen zu können, ist es zweckmäßig, den Eingang 21 für den Schlauchanschluß vorzubereiten.

In die Baueinheit 20 können weiterhin auch das Manometer 7 und/oder der Druckschalter 8 integriert werden, wodurch sich weitere Dichtstellen vermeiden lassen. Falls erforderlich, ist es aber auch möglich, das Manometer 7 oder den Druckschalter 8 zwischen dem Flaschenventil 2 und der Baueinheit 20 noch zusätzlich in die Anlage einzubauen.

## Patentansprüche

1. Gasdruckregelanlage, mit
- einem ersten Anschluß (3) zum Anschließen einer ersten Gasvorratsflasche (1);
- einem zweiten Anschluß (11) für eine zweite Gasvorratsflasche (12);
- einem dritten Anschluß (6) für einen Verbraucher;
- einem in Strömungsrichtung gesehen vor dem dritten Anschluß (6) angeordneten Betriebsdruckregler (5);
- einem den ersten Anschluß (3) mit dem Betriebsdruckregler (5) koppelnden Dreiwegeelement (4); und mit
- einem Strömung nur in eine Richtung zulassenden Ventil (9), das derart zwischen dem noch freien Ende des Dreiwegeelements (4) und einem an dem zweiten Anschluß (11) vorgesehenen Mitteldruckregler (10) angeordnet ist, daß eine Strömung nur von dem Mitteldruckregler (10) zu dem Dreiwegeelement (4) zugelassen wird, und dies auch nur bei einem Druckabfall der Strömung über dem Ventil (9).

2. Gasdruckregelanlage nach Anspruch 1, **dadurch gekennzeichnet, daß** der Betriebsdruckregler (5), das Dreiwegeelement (4) und das Ventil (9) zu einer Baueinheit (20) zusammengefaßt sind.

3. Gasdruckregelanlage nach Anspruch 1 oder 2, **dadurch gekennzeichnet, daß** eine Druckanzeige (7) zum Anzeigen eines Drucks zwischen dem ersten Anschluß (3), dem Ventil (9) und dem Betriebsdruckregler (5) vorgesehen ist.

4. Gasdruckregelanlage nach einem der Ansprüche 1 bis 3, **dadurch gekennzeichnet, daß** ein druckbeaufschlagbarer Signalgeber (8) vorgegeben ist, zum Ausgeben eines Signals bei Unterschreiten eines vorgegebenen Drucks in der Anlage.

5. Gasdruckregelanlage nach einem der Ansprüche 1 bis 3, **dadurch gekennzeichnet, daß** ein Signalgeber vorgesehen ist, zum Ausgeben eines Signals, wenn das Ventil (9) geöffnet ist.

6. Gasdruckregelanlage nach einem der Ansprüche 1 bis 5, **dadurch gekennzeichnet, daß** das Ventil ein Rückschlagventil (9) ist.

## Claims

1. Gas pressure regulating system having
- a first connection (3) for connecting a first gas supply cylinder (1);
- a second connection (11) for a second gas supply cylinder (12);
- a third connection (6) for a consumer;
- an operating pressure regulator (5) arranged upstream of the third connection (6) seen in the flow direction;
- a three-way element (4) coupling the first connection (3) to the operaring pressure regulator (5); and having
- a valve (9) permitting flow only in one direction, which is arranged between the still free end of the three-way element (4) and a mean pressure regulator (10) provided at the second connection (11) such that flow is permitted only from the mean pressure regulator (10) to the three-way element (4), and this also only for a pressure drop in the flow via the valve (9).

2. Gas pressure regulating system according to claim 1, **characterised in that** the operating pressure regulator (5), the three-way element (4) and the valve (9) are combined to form a constructional unit (20).

3. Gas pressure regulating system according to claim 1 or 2, **characterised in that** a pressure display (7) for displaying a pressure is provided between the first counection (3), the valve (9) and the operating pressure regulator (5).

4. Gas pressure regulating system according to one of claims 1 to 3, **characterised in that** a signal transmitter (8) which can be exposed to pressure is preset for releasing a signal when a preset pressure is not reached in the system.

5. Gas pressure regulating system according to one of claims 1 to 3, **characterised in that** a signal transmitter is provided for releasing a signal when the valve (9) is opened.

6. Gas pressure regulating system according to one of claims 1 to 5, **characterised in that** the valve is a nonreturn valve (9).

## Revendications

1. Régulateur de pression de gaz comprenant :
- un premier raccordement (3) pour le raccordement d'une première bouteille de gaz (1) ;
- un deuxième raccordement (11) pour une seconde bouteille de gaz (12) ;
- un troisième raccordement (6) pour un consommateur ;
- un régulateur de pression de service (5) disposé avant le troisième raccordement (6), dans le sens d'écoulement ;
- un élément à trois voies (4) qui accouple le premier raccordement (3) au régulateur de pression de service (5) ; et
- une soupape (9) qui permet l'écoulement dans un seul sens et qui est disposée entre l'extrémité encore libre de l'élément à trois voies (4) et un régulateur de pression moyenne (10) prévu au niveau du deuxième raccordement (11), de telle sorte qu'un écoulement ne soit autorisé que du régulateur de pression moyenne (10) vers l'élément à trois voies (4), et ce uniquement en cas de baisse de pression de l'écoulement par la soupape (9).

2. Régulateur de pression de gaz selon la revendication 1, **caractérisé en ce que** le régulateur de pression de service (5), l'élément à trois voies (4) et la soupape (9) sont réunis en une unité de construction (20).

3. Régulateur de pression de gaz selon la revendication 1 ou 2, **caractérisé en ce qu'**un indicateur de pression (7) destiné à indiquer une pression est prévu entre le premier raccordement (3), la soupape (9) et le régulateur de pression de service (5).

4. Régulateur de pression de gaz selon l'une des revendications 1 à 3, **caractérisé en ce qu'**il est prévu un transmetteur de signaux (8) apte à être sollicité par pression, pour émettre un signal lorsque la pression de l'installation devient inférieure à une pression prédéfinie.

5. Régulateur de pression de gaz selon l'une des revendications 1 à 3, **caractérisé en ce qu'**il est prévu un transmetteur de signaux pour émettre un signal lorsque la soupape (9) est ouverte.

6. Régulateur de pression de gaz selon l'une des revendications 1 à 5, **caractérisé en ce que** la soupape est un clapet antiretour (9).
